# EUROPÄISCHE PATENTSCHRIFT

(11) **EP 1 398 799 B1**
(45) Veröffentlichungstag und Bekanntmachung des Hinweises auf die Patenterteilung: **30.09.2009**
(21) Anmeldenummer: 03292034.0
(22) Anmeldetag: 18.08.2003
(51) Int. Cl.: H01B 7/04

(54) **Elektrisches Kabel zum Anschluss von bewegbaren elektrischen Verbrauchern**
Electrical cable for connecting mobile electrical loads
Câble électrique pour la connexion de charges électriques mobiles

(30) Priorität: 12.09.2002 DE 10242254
(43) Veröffentlichungstag der Anmeldung: 17.03.2004
(73) Patentinhaber: Nexans, 75008 Paris (FR)
(72) Erfinder: Grögl, Ferdinand, 90403 Nürnberg (DE); Rietz, Andreas, 90419 Nürnberg (DE); Mann, Thomas, 91367 Weissenohe (DE)
(74) Vertreter: Döring, Roger

(56) Entgegenhaltungen:
- EP-A- 1 267 362
- WO-A-99/60578
- US-B1- 6 362 432

## Beschreibung

Die Erfindung bezieht sich auf ein elektrisches Kabel zum Anschluß von bewegbaren elektrischen Verbrauchern, das mindestens zwei aus isolierten Leitern bestehende, miteinander verseilte Adern hat, die eine aus fest miteinander verbundenen, übereinander angeordneten Schichten bestehende Isolierung haben, von denen die innere, am Leiter anliegende Schicht weicher als die äußere Schicht ist, bei welchem die Adern von einem gemeinsamen, zwischen den Adern vorhandene Außenzwickel ausfüllenden Innenmantel aus Isoliermaterial umgeben sind und bei welchem ein elektrischer Schirm und ein Außenmantel aus Isoliermaterial vorhanden sind (DE 100 36 610 A1).

Derartige Kabel sollen als flexible Kabel zur Verbindung von ortsveränderlichen Geräten mit einer Spannungs- bzw. Signalquelle eingesetzt werden. Solche Geräte können beispielsweise Kräne, Werkzeugmaschinen und Roboter sein. Die Kabel müssen mechanisch hoch belastbar sein, mit auf Dauer gleichbleibender Biegewechselfestigkeit und Flexibilität in einem weiten Temperaturbereich, der beispielsweise zwischen - 40 °C und + 80 °C liegt.

Bei bekannten, auf dem Markt erhältlichen Kabeln dieser Art sind die Adern von einem losen, als Füllung dienenden Innenmantel aus Polyvinylchlorid (PVC) oder Polyurethan (PUR) umgeben. Die Adern liegen dadurch relativ lose und können beim dauernden Hinund Herbiegen des zugehörigen Kabels leicht beschädigt werden. Sie sind außerdem mit derartigen Innenmänteln entweder nicht halogenfrei und enthalten bleihaltige Stabilisatoren (PVC) oder nicht flammbeständig (PUR), so daß es im Brandfall zu Folgeschäden kommen kann oder die Kabel schnell nicht mehr funktionsfähig sind.

Bei dem bekannten Kabel nach der eingangs erwähnten DE 100 36 610 A1 besteht die innere, weichere Schicht der Aderisolierung aus einem Polypropylen enthaltenden gummielastischen Material, während die äußere Schicht aus einem Material auf der Basis von Polypropylen aufgebaut ist. Die Adern sind dadurch auch bei oftmaligem Biegen des Kabels biegefest. Sie haben außerdem eine gute Gleitfähigkeit, durch welche ihre Biegewechselfestigkeit unterstützt wird. Der die Adern umgebende, im wesentlichen als Füllung dienende Innenmantel gibt dem Kabel eine erhöhte Stabilität, wenn er auch die Außenzwickel zwischen den Adern ausfüllt. Über das Material des Innenmantels sowie über Art und Anordnung des elektrischen Schirms ist in der Druckschrift nichts erwähnt.

Der Erfindung liegt die Aufgabe zugrunde, das eingangs beschriebene Kabel insbesondere bezüglich seiner Dauerbiegefestigkeit und seiner Tordierbarkeit, bei vereinfachtem Konfektionieren zu verbessern.

Diese Aufgabe wird gemäß der Erfindung dadurch gelöst,
- daß zwischen den Adern und dem Innenmantel eine Trennschicht angebracht ist, durch welche eine relative Bewegbarkeit zwischen Adern und Innenmantel sichergestellt ist,
- daß der Innenmantel aus zwei fest miteinander verbundenen, übereinander liegenden Schichten besteht, von denen die innere, den Adern zugewandte Schicht weicher als die äußere Schicht ist,
- daß der Innenmantel eine etwa kreisrunde Umfangsfläche hat und fest an der Trennschicht bzw. den Adern anliegt und
- daß der über dem Innenmantel angeordnete elektrische Schirm aus mindestens einer im wesentlichen rohrförmig geschlossenen metallischen Schicht und einer an derselben anliegenden Umseilung oder Umflechtung aus metallischen Drähten besteht, wobei der Außenmantel über dem Schirm angeordnet ist.

Dieses Kabel hat eine auf Dauer stabile Biegewechselfestigkeit, so daß es besonders für lange Verfahrwege und sich häufig ändernde Biegerichtungen geeignet ist. Solche Anforderungen sind vielfach bei Werkzeugmaschinen gegeben. Die Adern selbst sind mit ihrer speziellen, zweischichtigen Isolierung mit innen liegender, weicherer Schicht für häufig wechselnde Biegerichtungen aufgebaut. Sie sind insgesamt in dem Innenmantel in radialer Richtung unverrückbar festgelegt, der die Adern wie eine Art Korsett fest umschließt und sie dadurch vor den beim Biegen auftretenden mechanischen Kräften wirksam schützt. Die zwischen Adern und Innenmantel angebrachte Trennschicht stellt aber sicher, daß der Innenmantel relativ zu den Adern bewegbar ist, so daß das gute Biegeverhalten des Kabels nicht beeinträchtigt wird. Es ergibt sich vielmehr eine gute Ausgleichsbewegung der Adern zwischen Stauch- und Druckzonen. Das gute Biegeverhalten des Kabels wird außerdem durch den Aufbau des Innenmantels aus zwei unterschiedlich harten, fest miteinander verbundenen Schichten unterstützt, von denen die weichere Schicht den Adern zugewandt ist. Dieser Aufbau des Innenmantels erlaubt auch ein besonders einfaches Konfektionieren des Kabels. Im Bedarfsfall braucht dazu nur die äußere, härtere Schicht des Innenmantels durchtrennt zu werden. Er kann dann an der Trennstelle ohne Beschädigungsgefahr für die Adern leicht abgerissen werden, weil zwischen demselben und dem Innenmantel die Trennschicht vorhanden ist. Der Innenmantel hat, unabhängig von der Anzahl der Adern, eine etwa kreisrunde Umfangsfläche. Er bietet damit eine feste und gleichmäßige Unterlage für den elektrischen Schirm des Kabels und dessen über demselben liegenden Außenmantel aus Isoliermaterial. Der aus mindestens einer rundum geschlossenen metallischen Schicht und einer an derselben anliegenden Umseilung/Umflechtung bestehende elektrische Schirm ist auch bei höheren Frequenzen elektrisch dicht. Es kann daher vom Kabel keine Störstrahlung ausgehen und das Kabel selbst ist gegen Fremdfelder wirksam geschützt.

Ausführungsbeispiele des Erfindungsgegenstandes sind in den Zeichnungen dargestellt.

### Es zeigen:

Fig. 1 einen Querschnitt durch ein Kabel nach der Erfindung in schematischer Darstellung.
Fig. 2 eine gegenüber Fig. 1 ergänzte Ausführungsform des Kabels.

Fig. 3 einen Querschnitt eines in dem Kabel verwendbaren elektrischen Schirms in vergrößerter Darstellung.

Das elektrische Kabel K nach Fig. 1 hat zwei miteinander verseilte Adern 1. Jede Ader 1 besteht aus einem metallischen elektrischen Leiter 2, der von einer Isolierung umgeben ist, die aus zwei übereinander liegenden Schichten 3 und 4 zusammengesetzt ist. Die innere, am Leiter 2 anliegende Schicht 3 besteht aus einem weicheren Material als die äußere Schicht 4. Beide Schichten 3 und 4 sind fest miteinander verbunden. Die Adern 1 können zur Übertragung von Energie oder von Signalen dienen. Sie können daher auch unterschiedliche Abmessungen haben. Die Adern 1 und ihre vorzugsweise aus Kupfer bestehenden Leiter 2 sind in diesem Sinne nur allgemein gültig dargestellt.

Die Schichten 3 und 4 der Aderisolierung bestehen vorzugsweise aus Materialien, die sich beim Aufbringen derselben auf den Leiter 2 direkt fest miteinander verbinden. Das kann beispielsweise durch Extrusion im Tandemverfahren oder durch Co-Extrusion der beiden Schichten 3 und 4 erreicht werden. Die innere, weichere Schicht 3 hat vorzugsweise einen gegenüber der äußeren Schicht 4 höheren Anteil an elastischem Material. Das kann grundsätzlich gummielastisches Material sein, wie Ethylen-Propylen-Rubber. Es kann sich mit Vorzug aber auch um ein Elastomer oder ein Material mit elastomerähnlichen Eigenschaften handeln.

Die Adern 1 sind von einer Trennschicht 5 umgeben, die beispielsweise aus Stearat oder Zellulose besteht. Beide Materialien können in Pulverform vorliegen und beispielsweise durch elektrostatische Aufladung auf die Isolierung der Adern 1 aufgebracht werden. Dazu kann das jeweilige Pulver selbst aufgeladen werden. Es ist aber auch möglich, die Adern 1 elektrostatisch aufzuladen. Das Pulver läßt sich auf diese Weise zur Bildung der Trennschicht 5 sehr gleichmäßig auf die Adern 1 aufbringen.

Über der Trennschicht 5 liegt ein Innenmantel 6 aus Isoliermaterial, der in üblicher Technik durch Extrusion erzeugt wird. Durch die dabei im Material des Innenmantels 6 vorhandene Wärme verbindet sich das Material der Trennschicht 5 vorzugsweise mit dem Innenmantel 6, so daß die Trennschicht 5 bei einem eventuellen Entfernen des Innenmantels 6 mit entfernt wird. Gleichzeitig wird das Material der Trennschicht 5 beim Aufbringen des Innenmantels 6 so beeinflußt, daß dieselbe gute Gleiteigenschaften erhält. Als Materialien für den Innenmantel 6 eignen sich beispielsweise bleifreies PVC oder auch ein halogenfreies Polyolefincompound auf der Basis von Polyethylen oder einem Copolymer desselben. Der Innenmantel 6 soll vorzugsweise so elastisch aufgebaut sein, daß er insbesondere beim Tordieren des Kabels K komprimierbar ist.

Der Innenmantel 6 besteht aus zwei übereinander liegenden Schichten 6a und 6b, die sich beim Aufbringen fest miteinander verbinden. Das kann wieder durch Tandem - oder Co-Extrusion erreicht werden. Ähnlich wie bei der Isolierung der Adern 1 ist die innere, an der Trennschicht 5 bzw. den Adern 1 liegende Schicht 6a weicher als die äußere Schicht 6b. Sie hat mit Vorteil auch eine geringere Festigkeit als die äußere Schicht 6b. Das kann wieder durch entsprechende Dosierung elastischer Materialien erreicht werden. Die äußere Schicht 6b kann zur Verbesserung ihrer Komprimierbarkeit und damit des elastischen Verhaltens des Innenmantels 6 auch geschäumt ausgeführt sein. Ein derartiger Innenmantel 6 läßt sich beispielsweise für Anschlußzwecke leichter von den Adern 1 abziehen. Es braucht dazu - wie bereits erwähnt - nur die äußere Schicht 6b mit einem Rundschnitt durchtrennt zu werden. Der Innenmantel 6 kann dann einschließlich Trennschicht 5 an der Trennstelle abgerissen werden.

Der Innenmantel 6 hat, unabhängig von der Anzahl der Adern 1 und deren mehr oder weniger gleichmäßigen Umhüllenden eine etwa kreisrunde Umfangsfläche. Die Umfangsfläche ist damit als Anlagefläche für weitere Schichten des Kabels K bestens geeignet. Über dem Innenmantel 6 liegt ein elektrischer Schirm 7, dessen Aufbau beispielsweise aus Fig. 3 hervorgeht. Der Schirm 7 ist von einem Außenmantel 8 aus Isoliermaterial umgeben, der beispielsweise aus Polyurethan besteht. Zwischen Schirm 7 und Außenmantel 8 kann eine mit demselben verklebte Trennschicht angeordnet sein, beispielsweise ein längseinlaufend überlapptes Faserband.

Zur einfachen Identifizierung des Kabels K kann der Innenmantel 6 eine definierte Farbe haben, die sich von den Farben der anderen Elemente des Kabels K deutlich erkennbar unterscheidet. An sich identisch aufgebaute Kabel K können dann auf einfache Weise bestimmten Benutzern und/oder bestimmten Verwendungszwecken zugeordnet werden, wenn ihre Innenmäntel 6 unterschiedlich gefärbt sind.

Wenn das Kabel K mehr als zwei Adern 1 hat, beispielsweise fünf gemäß Fig. 2, dann werden dieselben zweckmäßig um einen zentralen Träger 9 herum verseilt, der als Stützelement dient. Der Träger 9 kann ein Faden oder eine Kordel aus Kunststoff sein. Er kann auch mit einem zugfesten Element ausgerüstet oder selbst zugfest sein. Für den über den Adern 1 liegenden Aufbau des Kabels K nach Fig. 2 gilt das Gleiche wie für das Kabel K nach Fig. 1.

Der Schirm 7 weist gemäß Fig. 3 ein Band 10 auf, das aus mindestens einer, mit einem Kunststoffträger 11 fest verbundenen metallischen Schicht 12 besteht. Als Material für den Kunststoffträger 11 wird vorzugsweise ein Vlies verwendet, das elastisch nachgeben kann und insbesondere Biege- und Torsionsbeanspruchungen ohne Beschädigungsgefahr standhält. Das Vlies wird zur Bildung der Schicht 12 beispielsweise "metallisiert". Das Band 10 kann längseinlaufend mit überlappenden Kanten so um den Innenmantel 6 herumgelegt sein, daß sich eine im wesentlichen rohrförmig geschlossene Hülle ergibt. Über dem Band 10 mit außen liegender metallischer Schicht 12 ist eine Umseilung bzw. Umflechtung aus metallischen Drähten 13 angebracht. Die Drähte 13 bestehen vorzugsweise aus Kupfer. Die Umseilung/Umflechtung soll eine optische Bedeckung > 90 % haben.

Wenn auch der sehr schmale Spalt im Überlappungsbereich des Bandes 10 elektrisch vollständig dicht sein soll, wird zweckmäßig ein Band verwendet, dessen Kunststoffträger 11 auf beiden Seiten eine metallische Schicht 12 trägt. Auch hier wird vorzugsweise ein Vlies für den Kunststoffträger 11 verwendet. Bei dieser Ausführungsform des Kabels K wird das Band 10 vorzugsweise zwischen zwei Lagen von Drähten 13 angeordnet, die dementsprechend zwei Umseilungen bzw. Umflechtungen im Schirm 7 bilden. Der Schirm erhält so eine erhöhte Querleitfähigkeit.

Die metallischen Schichten 12 bestehen vorzugsweise aus Kupfer. Als Drähte 13 werden beispielsweise verzinnte Kupferdrähte eingesetzt.

## Patentansprüche

1. Elektrisches Kabel zum Anschluß von bewegbaren elektrischen Verbrauchern, das mindestens zwei aus isolierten Leitern bestehende, miteinander verseilte Adern hat, die eine aus zwei fest miteinander verbundenen, übereinander angeordneten Schichten bestehende Isolierung haben, von denen die innere, am Leiter anliegende Schicht weicher als die äußere Schicht ist, bei welchem die Adern von einem gemeinsamen, zwischen den Adern vorhandene Außenzwickel ausfüllenden Innenmantel aus Isoliermaterial umgeben sind und bei welchem ein elektrischer Schirm und ein Außenmantel aus Isoliermaterial vorhanden sind, **dadurch gekennzeichnet,**
- **daß** zwischen den Adern (1) und dem Innenmantel (6) eine Trennschicht (5) angebracht ist, durch welche eine relative Bewegbarkeit zwischen Adern (1) und Innenmantel (6) sichergestellt ist,
- **daß** der Innenmantel (6) aus zwei fest miteinander verbundenen, übereinander liegenden Schichten (6a,6b) besteht, von denen die innere, den Adern (1) zugewandte Schicht (6a) weicher als die äußere Schicht (6b) ist,
- **daß** der Innenmantel (6) eine etwa kreisrunde Umfangsfläche hat und fest an der Trennschicht (5) bzw. den Adern (1) anliegt und
- **daß** der über dem Innenmantel (6) angeordnete elektrische Schirm (7) aus mindestens einer im wesentlichen rohrförmig geschlossenen metallischen Schicht (12) und einer an derselben anliegenden Umseilung oder Umflechtung aus metallischen Drähten (13) besteht, wobei der Außenmantel (8) über dem Schirm (7) angeordnet ist.

2. Kabel nach Anspruch 1, **dadurch gekennzeichnet, daß** die Trennschicht (5) aus Stearat besteht.

3. Kabel nach Anspruch 1, **dadurch gekennzeichnet, daß** die Trennschicht (5) aus Zellulose besteht.

4. Kabel nach einem der Ansprüche 1 bis 3, **dadurch gekennzeichnet,**
- **daß** die metallische Schicht (12) fest mit einem Kunststoffträger (11) zu einem Band (10) verbunden ist, das mit überlappenden Kanten so um den Innenmantel (6) herumgeformt ist, daß die metallische Schicht (12) außen liegt, und
- **daß** die metallischen Drähte (13) über dem Band (10) angebracht sind.

5. Kabel nach einem der Ansprüche 1 bis 3, **dadurch gekennzeichnet,**
- **daß** zwei metallische Schichten fest mit einem Kunststoffträger (11) zu einem Band verbunden sind, jede auf einer Seite desselben, und
- **daß** das Band (10) zwischen zwei um den Innenmantel (6) herumgeformten Lagen aus metallischen Drähten mit überlappenden Kanten angebracht ist.

6. Kabel nach einem der Ansprüche 1 bis 5, **dadurch gekennzeichnet, daß** der Kunststoffträger (11) ein Vlies ist.

7. Kabel nach einem der Ansprüche 1 bis 6, **dadurch gekennzeichnet, daß** bei drei oder mehr Adern (1) ein zentraler Träger (9) aus Isoliermaterial vorhanden ist, um den die Adern (1) herumverseilt sind.

8. Kabel nach einem der Ansprüche 1 bis 7, **dadurch gekennzeichnet, daß** der Innenmantel (6) eine definierte, deutlich erkennbare Farbe hat.

## Claims

1. Electrical cable for the connection of moveable electrical loads, comprising at least two conductors made of insulated wires which are stranded with each other, each conductor having an insulation comprising two layers which are arranged one above the other and fixedly bonded together, the inner layer of the two layers facing the wire being softer than the outer layer the conductors being surrounded by a common inner sheathing of insulation mate rial which fills up outer gaps between the conductors and which cable also comprises an electric shield and an outer sheathing of insulation material, **characterized in**
- **that** a separator layer (5) is provided between the conductors (1) and the common inner sheathing (6), ensuring a relative mobility between the conductors (1) and the common inner sheathing (6),
- **that** the common inner sheathing (6) comprises two layers (6a,6b) arranged one above the other and fixedly bonded together, from which the innerlayer (6a) facing the conductors (1) is softer than the outer layer(6b),
- **that** the common inner sheathing (6) has an approximately circular peripheral surface and is in a firm contact with the separator layer (5) or the conductors (1) respectively and
- **that** the electric shield (7) which is arranged above the inner sheathing (6) comprises at least one essentially closed tubular metallic layer(12) and a stranded layer or braiding of metallic wires (13) arranged in contact with the metallic layer(12), the outer sheathing (8) being positioned above the shield (7).

2. The cable according to claim 1, **characterized in that** the separator layer (5) consists of stearate.

3. The cable according to claim 1, **characterized in that** the separator layer (5) consists of cellulose.

4. The cable according to one of the claims 1 to 3, **characterized in**
- **that** the metallic layer(12) is fixedly joined to a plastic carrier (11) to form a ribbon (10) which is formed around the inner sheathing (6) with overlapping edges such that the metallic layer (12) is on the outside, and
- **that** the metallic wires(13) are mounted around the ribbon(10).

5. The cable according to one of the claims 1 to 3, **characterized in**
- **that** two metallic layers are fixedly joined to a plastic carrier (11) to form a ribbon, each on one side of same, and
- **that** the ribbon (10) is applied with overlapping edges between two layers of metallic wires which are formed around the inner sheathing (6).

6. The cable according to one of the claims 1 to 5, **characterized in that** the plastic camer(11) is a fleece.

7. The cable according to one of the claims 1 to 6, **characterized in that** when there are three or more conductors (1), there is a central carrier (9) made of an insulation material around which the conductors (1) are stranded.

8. The cable according to one of the claims 1 to 7, **characterized in that** the inner sheathing (6) has a defined, clearly recognizable color.

## Revendications

1. Câble électrique pour la connexion de charges électriques mobiles, qui présente au moins deux fils câblés l'un à l'autre constitués de conducteurs isolés, qui présentent une isolation constituée de deux couches superposées connectées fixement l'une à l'autre, dont la couche interne, s'appliquant contre le conducteur, est plus souple que la couche extérieure, les fils étant entouré d'une gaine intérieure commune en matériau isolant remplissant le coin extérieur prévu entre les fils, et un blindage électrique ainsi qu'une gaine extérieure en matériau isolant étant prévus,
**caractérisé en ce que**
- une couche de séparation (5) est prévue entre les fils (1) et la gaine intérieure (6), laquelle garantit une mobilité relative entre les fils (1) et la gaine intérieure (6),
- la gaine intérieure (6) se compose de deux couches (6a, 6b) superposées connectées fixement l'une à l'autre, dont la couche interne (6a) tournée vers les fils (1) est plus souple que la couche extérieure (6b),
- la gaine intérieure (6) a une surface périphérique approximativement ronde circulaire et s'applique fixement contre la couche de séparation (5) ou les fils (1), et
- le blindage électrique (7) disposé par-dessus la gaine intérieure (6) se compose d'au moins une couche métallique (12) fermée essentiellement tubulaire et d'une enveloppe de câble ou d'un tressage s'appliquant sur celle-ci, constitué(e) de fils métalliques (13), la gaine extérieure (8) étant disposée sur le blindage (7).

2. Câble selon la revendication 1, **caractérisé en ce que** la couche de séparation (5) se compose de stéarate.

3. Câble selon la revendication 1, **caractérisé en ce que** la couche de séparation (5) se compose de cellulose.

4. Câble selon l'une quelconque des revendications 1 à 3, **caractérisé en ce que**
- la couche métallique (12) est connectée fixement à un support en plastique (11) pour former une bande (10), qui est façonnée autour de la gaine intérieure (6) avec ses bords se chevauchant de telle sorte que la couche métallique (12) se trouve à l'extérieur, et
- les fils métalliques (13) sont montés sur la bande (10).

5. Câble selon l'une quelconque des revendications 1 à 3, **caractérisé en ce que**
- deux couches métalliques sont connectées fixement à un support en plastique (11) pour former une bande, chacun sur un côté de celui-ci, et
- la bande (10) est montée entre deux couches façonnées autour de la gaine intérieure (6), constituée de fils métalliques avec les bords se chevauchant.

6. Câble selon l'une quelconque des revendications 1 à 5, **caractérisé en ce que** le support en plastique (11) est un voile.

7. Câble selon l'une quelconque des revendications 1 à 6, **caractérisé en ce que** dans le cas de trois fils ou plus (1), un support central (9) en matériau isolant est prévu, autour duquel sont câblés les fils (1) .

8. Câble selon l'une quelconque des revendications 1 à 7, **caractérisé en ce que** la gaine intérieure (6) a une couleur définie nettement visible.
